# EUROPÄISCHE PATENTSCHRIFT

(11) **EP 1 797 314 B1**
(45) Veröffentlichungstag und Bekanntmachung des Hinweises auf die Patenterteilung: **16.04.2008**
(21) Anmeldenummer: 05766805.5
(22) Anmeldetag: 18.07.2005
(51) Int. Cl.: F02M 55/02, F02M 61/16

(54) **INJEKTOR ZUR KRAFTSTOFFEINSPRITZUNG AN EINER BRENNKRAFTMASCHINE**
FUEL INJECTOR ON AN INTERNAL COMBUSTION ENGINE
INJECTEUR POUR INJECTER DU CARBURANT SUR UN MOTEUR A COMBUSTION INTERNE

(30) Priorität: 28.09.2004 DE 102004046888
(43) Veröffentlichungstag der Anmeldung: 20.06.2007
(73) Patentinhaber: ROBERT BOSCH GMBH, 70442 Stuttgart (DE)
(72) Erfinder: WENGERT, Andreas, 71549 Auenwald (DE)
(86) Internationale Anmeldenummer: PCT/EP2005/053430
(87) Internationale Veröffentlichungsnummer: WO 2006/034890

(56) Entgegenhaltungen:
- EP-A- 0 999 363
- DE-A1- 3 122 883
- DE-A1- 10 057 683
- US-A- 5 996 908

## Beschreibung

### Stand der Technik

Die Erfindung geht aus von einem Injektor zur Kraftstoffeinspritzung an einer Brennkraftmaschine nach der Gattung des Anspruchs 1.

Ein solcher Injektor ist durch die DE 100 57 683 A bekannt. Dieser Injektor weist einen Injektorkörper auf, an dem eine Kraftstoffleitung abgeschlossen ist, durch die unter Hochdruck stehender Kraftstoff aus einem Speicher dem Injektor zugeführt wird. Im Injektorkörper ist eine Bohrung vorgesehen, in die ein Kraftstofffilter eingesetzt ist, durch den der durch die Kraftstoffleitung zugeführte Kraftstoff vor der Einspritzung strömt. In der Filterbohrung ist ein Dichtsitz gebildet, gegen den der Endbereich der Kraftstoffleitung bei deren Befestigung am Injektorkörper gepresst wird. Der Dichtsitz und der Endbereich der Kraftstoffleitung sind dabei mit ihrer Längsachse zumindest annähernd koaxial zu der Filterbohrung angeordnet. Die Lage der Filterbohrung im Injektorkörper muss abhängig von den Platzverhältnissen im Injektorkörper gewählt werden, wobei dann auch die Lage des Endbereichs der Kraftstoffleitung festgelegt ist und nicht abhängig von den Platzverhältnissen in der Umgebung des Injektors optimal gewählt werden kann. Hierdurch kann sich unter Umständen eine ungünstige Einbaulage des Endbereichs der Kraftstoffleitung ergeben, wobei sich insbesondere in Längsrichtung des Injektors eine große Bauhöhe ergeben kann, wodurch der Einbau einer mit dem Injektor ausgerüsteten Brennkraftmaschine in einem Kraftfahrzeug erschwert sein kann. Insbesondere wird angestrebt die Bauhöhe der Brennkraftmaschine gering zu halten, um einen ausreichenden Verformungsweg der Motorhaube des Kraftfahrzeugs über der Brennkraftmaschine zu schaffen, wie er zur Erfüllung zukünftiger Vorschriften zum Fußgängerschutz erforderlich ist.

### Vorteile der Erfindung

Der erfindungsgemäße Injektor mit den Merkmalen gemäß Anspruch 1 hat demgegenüber den Vorteil, dass die Lage des Anschlusses der Kraftstoffleitung unabhängig von der Lage der Filterbohrung im Injektorkörper gewählt werden kann. Der Kraftstofffilter kann dabei auf einfache Weise in die Filterbohrung eingesetzt werden, da diese an der Außenseite des Injektorkörpers mündet und der geneigt zur Längsachse der Filterbohrung angeordnete Dichtsitz kann durch die weitere Bohrung auf einfache Weise bearbeitet werden. Der Dichtsitz und der Endbereich der Kraftstoffleitung können dabei beliebig geneigt zur Längsachse der Filterbohrung angeordnet werden, so dass diese optimal an die zur Verfügung stehenden Platzverhältnisse angepasst werden können.

In den abhängigen Ansprüchen sind vorteilhafte Ausgestaltungen und Weiterbildungen des erfindungsgemäßen Injektors angegeben. Die Ausbildung gemäß Anspruch 2 ermöglicht eine besonders einfache Befestigung der Kraftstoffleitung am Injektorkörper, zu der als zusätzliches Bauteil nur die Hohlschraube erforderlich ist.

### Zeichnung

Zwei Ausführungsbeispiele der Erfindung sind in der Zeichnung dargestellt und in der nachfolgenden Beschreibung näher erläutert. Es zeigen Figur 1 eine Kraftstoffeinspritzeinrichtung für eine Brennkraftmaschine in schematischer Darstellung, Figur 2 in vergrößerter Darstellung einen in Figur 1 mit II bezeichneten Ausschnitt eines Injektors der Kraftstoffeinspritzeinrichtung gemäß einem ersten Ausführungsbeispiel, Figur 3 den Ausschnitt II des Injektors gemäß einem zweiten Ausführungsbeispiel und Figur 4 den Ausschnitt II des Injektors mit einer gegenüber Figur 3 modifizierten Ausführung.

### Beschreibung der Ausführungsbeispiele

In Figur 1 ist eine Kraftstoffeinspritzeinrichtung für eine Brennkraftmaschine eines Kraftfahrzeugs dargestellt. Die Brennkraftmaschine ist vorzugsweise eine selbstzündende Brennkraftmaschine und weist mehrere Zylinder auf. Die Kraftstoffeinspritzeinrichtung weist eine Förderpumpe 10 auf, durch die Kraftstoff aus einem Vorratsbehälter 12 zu einer Hochdruckpumpe 14 gefördert wird. Durch die Hochdruckpumpe 14 wird Kraftstoff unter Hochdruck in einen Hochdruckspeicher 16 gefördert. Mit dem Hochdruckspeicher 16 sind über Hochdruckleitungen 18 an den Zylindern der Brennkraftmaschine angeordnete Injektoren 20 verbunden. Jeder Injektor 20 weist ein Steuerventil 22 auf, mittels dem ein ebenfalls einen Teil des Injektors 20 bildendes Kraftstoffeinspritzventil 24 zu einer Kraftstoffeinspritzung geöffnet werden kann bzw. zur Beendigung einer Kraftstoffeinspritzung geschlossen werden kann. Die Steuerventile 22 der Injektoren 20 sind mit einer elektronischen Steuereinrichtung 26 verbunden und werden durch diese abhängig von Betriebsparametern der Brennkraftmaschine angesteuert.

Der Injektor 20 weist einen mehrteiligen Injektorkörper 28 auf, in dem an dessen dem Brennraum des Zylinders zugewandtem Endbereich das Kraftstoffeinspritzventil 24 angeordnet ist. Das Kraftstoffeinspritzventil 24 weist wenigstens ein Einspritzventilglied 30 auf, das in einer Bohrung 32 verschiebbar geführt ist. Durch das Einspritzventilglied 30 wird wenigstens eine, vorzugsweise mehrere über den Umfang des Injektors 20 verteilt angeordnete Einspritzöffnungen 34 am in den Brennraum ragenden Ende des Injektorkörpers 28 gesteuert. Das Einspritzventilglied 30 weist an seinem dem Brennraum zugewandten Endbereich eine beispielsweise etwa kegelförmige Dichtfläche 36 auf, die mit einem im Injektorkörper 28 in dessen dem Brennraum zugewandtem Endbereich ausgebildeten etwa kegelförmigen Ventilsitz 38 zusammenwirkt, von dem oder nach dem die Einspritzöffnungen 34 abführen. Im Injektorkörper 28 ist zwischen dem Einspritzventilglied 30 und der Bohrung 32 zum Ventilsitz 38 hin ein Ringraum 40 vorhanden, der in seinem dem Ventilsitz 38 abgewandten Endbereich durch eine radiale Erweiterung der Bohrung 32 in einen das Einspritzventilglied 30 umgebenden Druckraum 42 übergeht. Das Einspritzventilglied 30 weist auf Höhe des Druckraums 42 durch eine Querschnittsverringerung zu seiner Dichtfläche 36 hin eine Druckschulter 44 auf. Am dem Brennraum abgewandten Ende des Einspritzventilglieds 30 greift eine vorgespannte Schließfeder 46 an, durch die das-Einspritzventilglied 30 mit seiner Dichtfläche 36 zum Ventilsitz 38 hin gedrückt wird.

Im Injektorkörper 28 ist außerdem ein Steuerraum 48 gebildet, der durch das Einspritzventilglied 30 oder einen mit diesem verbundenen Steuerkolben 50 begrenzt wird, wobei durch den im Steuerraum 48 herrschenden Druck eine Kraft in Schließrichtung auf das Einspritzventilglied 30 erzeugt wird. Die Hochdruckleitung 18 ist am Injektorkörper 28 angeschlossen und innerhalb des Injektorkörpers 28 führt eine Zulaufbohrung 52 zum Druckraum 42. Der Steuerraum 48 ist ebenfalls mit der Zulaufbohrung 52 verbunden und weist außerdem eine durch das Steuerventil 22 gesteuerte Verbindung 54 mit einem Entlastungsbereich auf, der beispielsweise ein Rücklauf in den Vorratsbehälter 12 ist. Wenn durch das Steuerventil 22 die Verbindung 54 des Steuerraums 48 mit dem Entlastungsbereich geschlossen ist, so herrscht im Steuerraum 48 Hochdruck wie im Druckraum 42, so dass das Einspritzventilglied 30 in seiner Schließstellung verbleibt und keine Kraftstoffeinspritzung erfolgt. Wenn das Steuerventil 22 geöffnet wird, so dass dieses die Verbindung 54 des Steuerraums 48 mit dem Entlastungsbereich geöffnet ist, so ist der Steuerraum 48 entlastet und das Einspritzventilglied 30 öffnet infolge des im Druckraum 42 auf dessen Druckschulter 44 wirkenden Hochdrucks, so dass Kraftstoff eingespritzt wird. Das Steuerventil 22 kann einen elektromagnetischen Aktor oder einen piezoelektrischen Aktor aufweisen.

In Figur 2 ist der Injektor 20 ausschnittsweise vergrößert gemäß einem ersten Ausführungsbeispiel dargestellt, wobei insbesondere der Anschluss der Kraftstoffleitung 18 erkennbar ist. In einem dem Brennraum des Zylinders abgewandten Teil des Injektorkörpers 28 ist eine Bohrung 60 vorgesehen, die an der Außenseite des Injektorkörpers 28 mündet. Die Bohrung 60 kann mit ihrer Längsachse 61 beispielsweise etwa parallel zur Längsachse des Einspritzventilglieds 30 oder leicht geneigt zur Längsachse des Einspritzventilglieds 30 verlaufen, wie dies in Figur 2 dargestellt ist. In die Bohrung 60 ist ein beispielsweise stabförmiger Kraftstofffilter 64 eingesetzt, so dass die Bohrung 60 nachfolgend als Filterbohrung bezeichnet wird. Die Filterbohrung 60 ist mit der zum Druckraum 42 und zum Steuerraum 48 führenden Zulaufbohrung 52 verbunden. In der Filterbohrung 60 ist ein Dichtsitz 66 vorgesehen, der an einer Querschnittsverringerung der Filterbohrung 60 gebildet ist, wobei die Filterbohrung 60 einen inneren Bohrungsabschnitt 62 mit kleinem Durchmesser aufweist, in dem der Kraftstofffilter 64 angeordnet ist, und einen äußeren Bohrungsabschnitt 63 mit größerem Durchmesser, der an der Außenseite des Injektorkörpers 28 mündet. Die beiden Bohrungsabschnitte 62 und 63 können auch denselben Durchmesser aufweisen. Der Dichtsitz 66 ist beispielsweise zumindest annähernd kegelstumpfförmig ausgebildet und dessen Längsachse 67 verläuft geneigt zur Längsachse 61 der Filterbohrung 60.

Im Teil des Injektorkörpers 28 ist eine weitere an dessen Außenseite mündende Bohrung 68 vorgesehen, die zumindest annähernd koaxial zum Dichtsitz 66 verläuft und in die der Endbereich der Kraftstoffleitung 18 eintaucht. Die Bohrung 68 ist mit einem Innengewinde 69 versehen. Am Endbereich der Kraftstoffleitung 18 ist eine Verdickung 70 vorgesehen, an deren Außenmantel eine am Dichtsitz 66 zur Anlage kommende Dichtfläche 72 angeordnet ist, die entsprechend dem Dichtsitz 66 zumindest annähernd kegelstumpfförmig ausgebildet sein kann oder auch beispielsweise zumindest annähernd kugelförmig ausgebildet sein kann. Auf der der Dichtfläche 72 abgewandten Seite der Verdickung 70 der Kraftstoffleitung 18 ist eine Ringschulter 74 ausgebildet. Auf dem Endbereich der Kraftstoffleitung 18 ist eine Hohlschraube 76 angeordnet, deren Innendurchmesser kleiner ist als der Außendurchmesser der Verdickung 70 der Kraftstoffleitung 18. Die Hohlschraube 76 ist mit ihrem Außengewinde 77 in das Innengewinde 69 der Bohrung 68 des Injektorkörpers 28 eingeschraubt. Die Hohlschraube 76 kommt mit ihrer Stirnseite in axialer Richtung an der Ringschulter 74 der Verdickung 70 der Kraftstoffleitung 18 zur Anlage, wodurch die Verdickung 70 mit ihrer Dichtfläche 72 gegen den Dichtsitz 66 gepresst wird. Die Hohlschraube 76 ist an ihrem aus der Bohrung 68 ragenden Ende beispielsweise mit einem Sechskantprofil 78 oder einem Vielzahnprofil versehen, an dem ein Werkzeug angesetzt werden kann, um die Hohlschraube 76 zu befestigen.

Durch den in die Bohrung 68 eintauchenden Endbereich der Kraftstoffleitung 18 wird der äußere Bohrungsabschnitt 63 der Filterbohrung 60 von dem inneren Bohrungsabschnitt 62 getrennt, wobei nur der innere Bohrungsabschnitt 62, in dem der Kraftstofffilter 64 angeordnet ist, hochdruckbeaufschlagt ist, wobei dessen Abdichtung durch die gegen den Dichtsitz 66 gepresste Kraftstoffleitung 18 erfolgt. Die Lage der weiteren Bohrung 68 und des Dichtsitzes 66 kann abhängig von den Platzverhältnissen unabhängig von der Lage der Filterbohrung 60 gewählt werden.

In Figur 3 ist der Injektor 20 ausschnittsweise gemäß einem zweiten Ausführungsbeispiel dargestellt, bei dem der grundsätzliche Aufbau gleich ist wie beim ersten Ausführungsbeispiel. Die weitere Bohrung 68, in die der Endbereich der Kraftstoffleitung 18 eintaucht, ist dabei in einem vom Injektorkörper 28 abstehenden Stutzen 80 ausgebildet, der mit einem Außengewinde 81 versehen ist. Die Filterbohrung 60 durchdringt den Stutzen 80 des Injektorkörpers 28. Am Ende der Kraftstoffleitung 18 ist die Verdickung 70 angeordnet, die die dem Dichtsitz 66 zugewandte Dichtfläche 72 und die dieser abgewandte Ringschulter 74 aufweist. Auf dem Endbereich der Kraftstoffleitung 18 ist eine Hülse 82 angeordnet, deren Innendurchmesser kleiner ist als der Außendurchmesser der Verdickung 70, so dass die Hülse 82 mit ihrer Stirnseite in axialer Richtung an der Ringschulter 74 der Verdickung 70 zur Anlage kommt. Die Hülse 82 taucht zusammen mit dem Endbereich der Kraftstoffleitung 18 in die Bohrung 68 ein. Auf dem Endbereich der Kraftstoffleitung 18 ist außerdem eine die Hülse 82 umgebende Überwurfmutter 84 angeordnet, die an einem Ende einen kleineren Innendurchmesser aufweist als der Außendurchmesser der Hülse 82, so dass die Überwurfmutter 84 an der Hülse 82 in axialer Richtung zur Anlage kommt. Die Überwurfmutter 84 ist mit ihrem Innengewinde 85 auf das Außengewinde 81 des Stutzens 80 am Injektorkörper 28 aufgeschraubt und weist an ihrem Außenmantel beispielsweise ein Sechskantprofil 86 auf, an dem ein Werkzeug angesetzt werden kann. Auch beim zweiten Ausführungsbeispiel wird durch den in die Bohrung 68 eintauchenden Endbereich der Kraftstoffleitung 18 der äußere Bohrungsabschnitt 63 der Filterbohrung 60 von dem inneren Bohrungsabschnitt 62 getrennt, wobei nur der innere Bohrungsabschnitt 62, in dem der Kraftstofffilter 64 angeordnet ist, hochdruckbeaufschlagt ist, und dessen Abdichtung durch die gegen den Dichtsitz 66 gepresste Kraftstoffleitung 18 erfolgt.

In Figur 4 ist der Injektor 20 ausschnittsweise gemäß einer gegenüber Figur 3 geringfügig modifizierten Ausführung dargestellt, wobei die Verdickung 70 am Endbereich der Kraftstoffleitung 18 eine wesentlich größere Erstreckung in Richtung der Längsachse der Kraftstoffleitung 18 aufweist. Die Verdickung 70 erstreckt sich dabei bis zum Ende des Stutzens 80, so dass die Überwurfmutter 84 direkt an der Ringschulter 74 der Verdickung 70 angreifen kann und die Hülse 82 der Ausführung gemäß Figur 3 entfallen kann.

Zusätzlich zu der Hochdruck führenden Kraftstoffleitung 18 kann am Injektorkörper 28 auch eine Entlastungskraftstoffleitung 90 angeschlossen sein, durch die bei göffnetem Steuerventil 22 aus dem Steuerraum 48 abgesteuerter Kraftstoff zumindest mittelbar in den Vorratsbehälter 12 abgeleitet wird. Außerdem sind am Injektorkörper 28 elektrische Leitungen 92 angeschlossen für die Kontaktierung des elektrischen Aktors des Steuerventils 22.

## Patentansprüche

1. Injektor zur Kraftstoffeinspritzung an einer Brennkraftmaschine, der einen Injektorkörper (28) aufweist, an dem eine Kraftstoffleitung (18) angeschlossen ist, durch die unter Hochdruck stehender Kraftstoff zugeführt wird, wobei im Injektorkörper (28) eine Filterbohrung (60) vorgesehen ist, in der ein Kraftstofffilter (64) angeordnet ist, durch den der zugeführte Kraftstoff strömt, wobei in der Filterbohrung (60) ein Dichtsitz (66) gebildet ist, gegen den das Ende (70) der Kraftstoffleitung (18) bei deren Befestigung am Injektorkörper (28) gepresst wird, **dadurch gekennzeichnet, dass** die Filterbohrung (60) an der Außenseite des Injektorkörpers (28) mündet, dass der Dichtsitz (66) mit seiner Längsachse (67) geneigt zur Längsachse (61) der Filterbohrung (60) angeordnet ist, dass im Injektorkörper (28) eine zumindest annähernd koaxial zum Dichtsitz (66) verlaufende Bohrung (68) vorgesehen ist, in die der Endbereich der Kraftstoffleitung (18) eintaucht, dass durch den in die Bohrung (68) eintauchenden Endbereich der Kraftstoffleitung (18) ein an der Außenseite des Injektorkörpers (28) mündender äußerer Endbereich (63) der Filterbohrung (60) von einem hochdruckbeaufschlagten inneren Endbereich (62) der Filterbohrung (60) getrennt wird, und dass der Kraftstofffilter (64) im inneren Endbereich (62) der Filterbohrung (60) angeordnet ist.

2. Injektor nach Anspruch 1, **dadurch gekennzeichnet, dass** die Bohrung (68) ein Innengewinde (69) aufweist und dass auf dem Endbereich der Kraftstoffleitung (18) eine Hohlschraube (76) angeordnet ist, die mit ihrem Außengewinde (77) in das Innengewinde (69) der Bohrung (68) eingeschraubt ist und durch die das Ende (70) der Kraftstoffleitung (18) gegen den Dichtsitz (66) gepresst wird.

3. Injektor nach Anspruch 1, **dadurch gekennzeichnet, dass** die Bohrung (68) in einem vom Injektorkörper (28) abstehenden Stutzen (80) verläuft, der mit einem Außengewinde (81) versehen ist, und dass auf dem Endbereich der Kraftstoffleitung eine Überwurfmutter (84) angeordnet ist, die mit ihrem Innengewinde (85) auf das Außengewinde (81) des Stutzens (80) aufgeschraubt ist und durch die zumindest mittelbar das Ende (70) der Kraftstoffleitung (18) gegen den Dichtsitz (66) gepresst wird.

4. Injektor nach Anspruch 3, **dadurch gekennzeichnet, dass** auf dem Endbereich der Kraftstoffleitung (18) innerhalb der Überwurfmutter (84) eine in die Bohrung (68) eintauchende Hülse (82) angeordnet ist, an der die Überwurfmutter (84) in axialer Richtung zur Anlage kommt und durch die das Ende (70) der Kraftstoffleitung (18) gegen den Dichtsitz (66) gepresst wird.

5. Injektor nach Anspruch 3 oder 4, **dadurch gekennzeichnet, dass** die Filterbohrung (60) den Stutzen (80) des Injektorköprers (28) durchdringt.

## Claims

1. Injector for injecting fuel in an internal combustion engine, which injector has an injector body (28) to which is connected a fuel line (18) through which highly pressurized fuel is supplied, with a filter bore (60) being provided in the injector body (28), in which filter bore (60) is arranged a fuel filter (64) through which the supplied fuel flows, with a sealing seat (66) being formed in the filter bore (60), against which sealing seat (66) the end (70) of the fuel line (18) is pressed as it is fastened to the injector body (28), **characterized in that** the filter bore (60) opens out at the outer side of the injector body (28), **in that** the sealing seat (66) is inclined with its longitudinal axis (67) with respect to the longitudinal axis (61) of the filter bore (60), **in that** a bore (68) which runs at least approximately coaxially with respect to the sealing seat (66) is provided in the injector body (28), into which bore (68) the end region of the fuel line (18) protrudes, **in that** the end region of the fuel line (18) which protrudes into the bore (68) serves to separate an outer end region (63), which opens out at the outer side of the injector body (28), of the filter bore (60) from an inner end region (62), which is acted on with high pressure, of the filter bore (60), and **in that** the fuel filter (64) is arranged in the inner end region (62) of the filter bore (60).

2. Injector according to Claim 1, **characterized in that** the bore (68) has an internal thread (69), and **in that** a hollow screw (76) is arranged on the end region of the fuel line (18), which hollow screw (76) is screwed with its external thread (77) into the internal thread (69) of the bore (68), and by means of which hollow screw (76) the end (70) of the fuel line (18) is pressed against the sealing seat (66).

3. Injector according to Claim 1, **characterized in that** the bore (68) runs in a connecting piece (80) which projects from the injector body (28), which connecting piece (80) is provided with an external thread (81), and **in that** a cap nut (84) is arranged on the end region of the fuel line, which cap nut (84) is screwed with its internal thread (85) onto the external thread (81) of the connecting piece (80), and by means of which cap nut (84) the end (70) of the fuel line (18) is at least indirectly pressed against the sealing seat (66).

4. Injector according to Claim 3, **characterized in that** a sleeve (82) which protrudes into the bore (68) is arranged on the end region of the fuel line (18) within the cap nut (84), against which sleeve (82) the cap nut (84) comes into contact in the axial direction and by means of which sleeve (82) the end (70) of the fuel line (18) is pressed against the sealing seat (66).

5. Injector according to Claim 3 or 4, **characterized in that** the filter bore (60) extends through the connecting piece (80) of the injector body (28).

## Revendications

1. Injecteur pour injecter du carburant dans un moteur à combustion interne, ayant un corps d'injecteur (28) relié à une conduite de carburant (18) fournissant du carburant à haute pression,
le corps d'injecteur (28) comportant un perçage à filtre (60) logeant un filtre à carburant (64) traversé par le carburant fourni,
le perçage à filtre (60) formant un siège d'étanchéité (66) par rapport à l'extrémité (70) de la conduite de carburant (18) lorsque celle-ci est pressée dans le corps d'injecteur (28) pour sa fixation,
**caractérisé en ce que**
le perçage à filtre (60) débouche sur le côté extérieur du corps d'injecteur (28),
l'axe longitudinal (67) du siège d'étanchéité (66) est incliné par rapport à l'axe longitudinal (61) du perçage à filtre (60),
le corps d'injecteur (28) a un perçage (68) au moins sensiblement coaxial au siège d'étanchéité (66) dans lequel pénètre la région d'extrémité de la conduite de carburant (18),
la région d'extrémité de la conduite de carburant (18) pénétrant dans le perçage (68) sépare une région d'extrémité (63) extérieure débouchant sur le côté extérieur du corps d'injecteur (28) du perçage à filtre (60) par rapport à une région d'extrémité (62) intérieure soumis à la haute pression du perçage à filtre (60) et
le filtre à carburant (64) est logé dans la région d'extrémité intérieure (62) du perçage à filtre (60).

2. Injecteur selon la revendication 1,
**caractérisé en ce que**
le perçage (68) comporte un filetage intérieur (69) et
une vis creuse (76) est prévue dans la région d'extrémité de la conduite de carburant (18), cette vis étant vissée par son filetage extérieur (77) dans le filetage intérieur (69) du perçage (68) en pressant l'extrémité (70) de la conduite de carburant (18) contre le siège d'étanchéité (66).

3. Injecteur selon la revendication 1,
**caractérisé en ce que**
le perçage (68) passe dans un ajutage (80) en saillie du corps d'injecteur (28), cet ajutage ayant un filetage extérieur (81) et
un écrou-chapeau (84) est prévu sur la région d'extrémité de la conduite de carburant, étant vissé par son filetage intérieur (85) sur le filetage extérieur (81) de l'ajutage (80) en pressant au moins indirectement l'extrémité (70) de la conduite de carburant (18) contre le siège d'étanchéité (66).

4. Injecteur selon la revendication 3,
**caractérisé en ce que**
la zone d'extrémité de la conduite de carburant (18) dans l'écrou-chapeau (84) a un manchon (82) pénétrant dans le perçage (68) contre lequel l'écrou-chapeau (84) vient en appui dans la direction axiale et par lequel l'extrémité (70) de la conduite de carburant (18) est pressée contre le siège d'étanchéité (66).

5. Injecteur selon la revendication 3 ou 4,
**caractérisé en ce que**
le perçage de filtre (60) traverse l'ajutage (80) du corps d'injecteur (28).
